# EUROPÄISCHE PATENTSCHRIFT

(11) **EP 1 054 738 B1**
(45) Veröffentlichungstag und Bekanntmachung des Hinweises auf die Patenterteilung: **08.10.2003**
(21) Anmeldenummer: 98966831.4
(22) Anmeldetag: 17.12.1998
(51) Int. Cl.: B05B 7/04, B05B 7/08, B05B 7/12, B05B 12/06, B05B 13/02

(54) **NEBELGENERATORKOPF**
MIST GENERATING HEAD
TETE DE GENERATEUR DE BROUILLARD

(30) Priorität: 16.02.1998 DE 19806254
(43) Veröffentlichungstag der Anmeldung: 29.11.2000
(73) Patentinhaber: KLASCHKA GMBH & CO., 75229 Tiefenbronn (DE)
(72) Erfinder: PLATSCH, Hans, D-70565 Stuttgart (DE); KLASCHKA, Walter, D-75229 Tiefenbronn (DE); KIESSLING, Albert, D-71263 Weil der Stadt (DE)
(74) Vertreter: Ostertag, Reinhard
(86) Internationale Anmeldenummer: EP9808311
(87) Internationale Veröffentlichungsnummer: WO99041016

(56) Entgegenhaltungen:
- WO-A-92/17279
- WO-A-94/08724
- GB-A- 577 357
- US-A- 4 504 013
- US-A- 4 836 453
- US-A- 5 453 258

## Beschreibung

Die Erfindung betrifft einen Nebelgeneratorkopf gemäß dem Oberbegriff des Anspruches 1. Ein solcher Nebelgeneratorkopf ist beispielsweise aus WO-A-92/17279 bekannt.

Derartige bekannte Nebelgeneratorköpfe finden z.B. in Geräten Verwendung, mit denen der Feuchtigkeitsgehalt von Raumluft erhöht wird, oder auch in industriellen Anlagen, in denen z.B. auf der Oberfläche eines Werkstückes ein Ölfilm bzw. eine Schicht benachbarter Öltröpfchen aufgebracht wird.

Den bekannten Nebelgeneratoren ist gemeinsam, daß es schwierig ist, Nebel auch aus höherviskosen Flüssigkeiten herzustellen, denn der auf den von der Flüssigkeitsdüse abgegebenen Flüssigkeitsstrom treffende Gasstrahl kann dann den Flüssigkeitsstrahl nicht mehr in einzelne Tröpfchen unterteilen, da die Kohäsion im Flüssigkeitsstrahl zu stark ist. Auch kann man bei den bekannten Nebelgeneratoren die erzeugte Nebelmenge nicht zu sehr kleinen Werten einstellen, da die Zerstäubung der Flüssigkeit durch einen Gasstrahl einen bestimmten Mindestdurchsatz an Flüssigkeit durch die Flüssigkeitsdüse und an Gas durch die Gasdüse voraussetzt.

Durch die vorliegende Erfindung soll daher ein Nebelgeneratorkopf gemäß dem Oberbegriff des Anspruches 1 so weitergebildet werden, daß auch kleine Mengen einer höherviskosen Flüssigkeit zuverlässig zerstäubt werden.

Diese Aufgabe ist erfindungsgemäß gelöst durch einen Nebelgeneratorkopf mit den im Anspruch 1 angegebenen Merkmalen.

Bei dem erfindungsgemäßen Nebelgeneratorkopf wird durch den der Flüssigkeitsdüse zugeordneten Ventilkörper die zugeführte Flüssigkeit in kleine Pakete zwangsweise unterteilt. Diese kleinen Flüssigkeitsvolumina, die jeweils bei einem Öffnen des Ventilkörpers abgegeben werden, werden dann durch den Gasstrom weiter zerrissen, so daß man insgesamt einen feinen Nebel erhält.

Eine gute Vorzerteilung der Flüssigkeit bei der Flüssigkeitsdüse erhält man, wenn man den mit der Flüssigkeitsdüse zusammenarbeitenden Ventilkörper mit der im Anspruch 2 angegebenen Frequenz betreibt.

Der im Anspruch 3 angegebene Druckwert für die zu zerstäubende Flüssigkeit und der im Anspruch 4 angegebene Druckwert für das Gas sind ebenfalls im Hinblick auf eine feine zuverlässige Vernebelung der Flüssigkeit von Vorteil.

Die im Anspruch 5 angegebene Geometrie hat den Vorteil, daß zum einen die von der Flüssigkeitsdüse abgegebenen Flüssigkeitströpfchen den Gasstrahl erreichen und durch diesen hindurchlaufen, zum anderen, daß durch den Gasstrahl ein gewisses Bündeln und räumliches Zusammenhalten des Nebels erfolgt, und ferner daß die Nebelerzeugung insgesamt symmetrisch und gleichförmig erfolgt.

Mit der Weiterbildung der Erfindung gemäß Anspruch 6 wird erreicht, daß der der Flüssigkeitsdüse zugeordnete Ventilkörper zugleich als Deflektor wirkt, welcher die von der Flüssigkeitsdüse abgegebenen Flüssigkeitströpfchen in Umfangsrichtung verteilt.

Bei einem Nebelgeneratorkopf gemäß Anspruch 7 kann sich der von der Flüssigkeitsdüse abgegebene Tröpfchenstrom etwas aufweiten, bevor die Feinzerstäubung durch den Gasstrom erfolgt. Damit hat man bessere Angriffsflächen für den Gasstrom.

Gemäß Anspruch 8 wird die Mischung aus Tröpfchen und Gas zum Einlaufen in die nur kleinen Druchmesser aufweisende Gasdüse gesammelt.

Die Weiterbildung der Erfindung gemäß Anspruch 9 ist sowohl im Hinblick auf kompakten Aufbau des Nebelkopfgenerators als auch im Hinblick auf die Gleichförmigkeit des erzeugten Nebels von Vorteil.

Mit der Weiterbildung der Erfindung gemäß Anspruch 10 wird ein Formen und/oder Zusammenhalten des vom Nebelkopfgenerator erzeugten Nebelstromes erhalten.

Gemäß Anspruch 11 kann man die Querschnittsform des Nebelstromes auf einfache Weise vergrößern oder verkleinern.

Dies läßt sich gemäß Anspruch 12 mit mechanisch besonders einfachen Mitteln realisieren.

Mit der Weiterbildung der Erfindung gemäß Anspruch 13 wird erreicht, daß der Querschnitt des Nebelstromes durch eine Steuerung gemäß den jeweiligen Erfordernissen eingestellt werden kann.

Nachstehend wird die Erfindung anhand von Ausführungsbeispielen unter Bezugnahme auf die Zeichnung näher erläutert. In dieser zeigen:
- Figur 1:: eine auseinandergezogene schematische Ansicht einer Anlage zum Erzeugen dünner Ölschichten auf Blechen, die einer Presse zugeführt werden sollen;
- Figur 2:: einen transversalen Querschnitt durch die Beölungskammer der in Figur 1 gezeigten Anlage;
- Figur 3:: einen axialen Schnitt durch einen Nebelgeneratorkopf, wie er in der Anlage nach Figur 1 verwendet wird;
- Figur 4:: einen transversalen Schnitt durch den in Figur 3 gezeigten Nebelgeneratorkopf längs der dortigen Schnittlinie IV-IV;
- Figur 5:: eine Aufsicht auf die untenliegende Stirnfläche des Nebelgeneratorkopfs nach Figur 3 und
- Figur 6:: eine ähnliche Ansicht wie Figur 4, in welcher jedoch ein Nebelgeneratorkopf mit steuerbarem Nebelstromquerschnitt wiedergegeben ist.

In Figur 1 ist mit 10 der Rahmen einer insgesamt mit 12 bezeichneten Beölungsstation bezeichnet.

Ein Gehäuse 14 ist von einer insgesamt mit 18 bezeichneten Beölungseinrichtung heruntergezogen wiedergegeben. Es umfaßt ein oberes Gehäuseteil 16a sowie ein unteres Gehäuseteil 16b, die zusammen einen Einlaßschlitz 20 und einen Auslaßschlitz 22 begrenzen, durch welche zu beölende Bleche (nicht dargestellt) hindurchtreten können.

Wie aus der Zeichnung ersichtlich, ist die Beölungsstation 12 im wesentlichen symmetrisch zur Förderebene der Bleche. Wo erforderlich, werden funktionell äquivalente Komponenten, die sich über bzw. unter der Förderebene befinden durch Suffixe a bzw. b unterschieden.

Zum Zuführen und Wegtragen der zu beölenden Bleche dienen ein in der Zeichnung nicht dargestellter Beschickungsförderer sowie ein in der Zeichnung nur schematisch dargestellter Abführförderer 24. Letzterer ist der besseren Übersichtlichkeit halber ebenso wie das Gehäuse 14 von der eigentlichen Beölungseinrichtung 18 abgerückt dargestellt.

Die Beölungseinrichtung 18 umfaßt zur Förderrichtung der Bleche transversale Profile 26, 28. Von den Profilen 26 ist eines (26a) über, das andere (26b) unter der Förderbahn der Bleche angeordnet ist. Über ein stumpfwinkliges Halteblech 30 ist jeweils einen Satz oberer Nebelgeneratorköpfe 34a bzw. unterer Nebelgeneratorköpfe 34b in zur Blech-Förderichtung transversaler Richtung gleichförmig verteilt an dem Profil 26a bzw. 26b angebracht.

Stützrollen 38 tragen die zu beölenden Bleche im Inneren des Gehäuses 14.

Wie aus Figur 2 ersichtlich, sind die Achsen der von den Nebelgeneratorköpfen 34a, 34b erzeugten Nebelströme 40a, 40b aus der Vertikalen heraus um etwa 15° in Förderrichtung der Bleche herausgekippt. In den beiden Gehäuseteilen 16a, 16b sind jeweils Leitbleche 44 bzw. 46 angeordnet, die von den Gehäusewänden beabstandet sind und am unteren Ende jeweils einen schräg nach oben und innen verlaufenden Endabschnitt 48 bzw. 50 aufweisen. Zwischen den Leitblechen 44, 46 und den vertikalen Wänden der Gehäuseteile 16a, 16b verbleibt jeweils ein Spalt 52, 54, der über Leitungen 56, 58 mit einem Saugkanal 60 in Verbindung steht, auf den ein in der Zeichnung nicht wiedergegebenes Sauggebläse arbeitet.

Die vertikalen Wände der Gehäuseteile 16a, 16b haben am unteren Ende jeweils Endabschnitte 62, 64, die paarweise jeweils einen Einlauftrichter bzw. Auslauftrichter für die zu beölenden Bleche bilden.

Wie aus den Figuren 3 bis 5 ersichtlich, haben die Nebelgeneratorköpfe 34 jeweils ein Gehäuse 66, in welchem eine mittige mehrfach gestufte Bohrung 68 vorgesehen ist. In die gestufte Bohrung 68 ist eine Einspritzeinheit 70 eingesetzt, wie sie für die Kraftstoffeinspritzung bei Dieselmotoren Verwendung findet. Die Einspritzeinheit 70 hat ein Gehäuse 72, welches auf seiner Außenseite mehrfach abgestuft ist und in seiner unteren Stirnfläche eine Flüssigkeitsdüse 74 aufweist. Die Flüssigkeitsdüse 74 gibt zugleich auslaßseitig einen kegelstumpfförmigen Ventilsitz 76 vor, der mit einem Ventilkörper 78 zusammenarbeitet, der von einem ventilschaft 80 getragen ist.

Der Ventilschaft 80 erstreckt sich in der Zeichnung nach oben durch das Gehäuse 72 hindurch und ist am oberen Ende mit dem Anker eines Elektromagneten 82 verbunden, der von einer Steuereinheit 84 her erregt wird. Diese erhält von einer übergeordneten Steuerung 86 Signale, welche die Frequenz, mit welcher der Elektromagnet 82 angesteuert wird, das Tastverhältnis zwischen Offenund Schließzeit des Ventilkörpers 78 und gegebenenfalls die Amplitude des auf den Elektromagneten 82 gegebenen Speisestromes (und damit den Öffnungsweg des Ventilkörpers 78) vorgeben.

Durch die Abstufung der Bohrung 68 und die Abstufung der Außenfläche des Gehäuses 72 ist im unteren Abschnitt des Gehäuses 76 ein Ringraum 88 vorgegeben. Dieser steht über einem Einlaß 90 mit einer Druckluftleitung 92 in Verbindung. Diese enthält einen Druckregler 94.

Eine Luftdüsenscheibe 96 ist mittels eines Gewinderinges 98 gegen die untere Stirnfläche des Gehäuses 66 dicht aufgeschraubt. Die Luftdüsenscheibe 96 hat in ihrer obenliegenden Begrenzungsfläche eine kegelstumpfförmige Vertiefung 100, welche das untere Ende des Gehäuses 72 unter Spiel umgibt und als Trichter zu einer ebenfalls kegelstumpfförmigen Düsenöffnung 102 führt, welche in die untenliegende freie Stirnfläche der Luftdüsenscheibe 96 ausmündet.

Vom Einlaß 90 zweigt, wie aus Figur 4 ersichtlich, ein Seitenkanal 104 ab, in welchem ein nicht mit Bezugszeichen versehener kegelstumpfförmiger Ventilsitz ausgebildet ist, der mit einem eine kegelförmige Spitze aufweisenden Nadelventilkörper 106 zusammenarbeitet, der in einem Gewinde des Gehäuses 66 läuft und an einem gerändelten Endabschnitt 108 betätigt werden kann. Von dem hinter dem im Seitenkanal 104 ausgebildeten Ventilsitz liegenden Abschnitt des Seitenkanales 104 geht ein axialer Steuerluftkanal 110 aus, der zu einem weiteren Ringraum 112 führt, der zwischen der Unterseite des Gehäuses 66, der Oberseite der Luftdüsenscheibe 96 und der Innenfläche des Gewinderinges 98 liegt.

Über durch Stopfen 116, 118 verschlossene Bohrungen 120, 122 des Gehäuses 66 wird ein weiterer vertikaler Steuerluftkanal 124 beaufschlagt, der in den Ringraum 112 der Einmündungsstelle des Steuerluftkanales 110 diametral gegenüberliegend einmündet.

In die freie Stirnfläche der Luftdüse 96 münden vom Ringraum 112 ausgehende Steuerdüsenkanäle 126, 128 aus, die ein Fortsetzung der Steuerluftkanäle 110, 124 darstellen, wie aus Figur 5 ersichtlich.

Ein Flüssigkeitsspeisekanal 130 der Einspritzeinheit 70 ist mit einer Verteilerleitung 132 verbunden, in welcher über einen Druckregler 134 die zu zerstäubende Flüssigkeit (Öl) unter einem Druck von 2 bis 8 bar, vorzugsweise etwa 4 bis 5 bar, ansteht. Der durch den Druckregler 94 in der Druckluftleitung 92 eingestellte Druck beträgt etwa 2 bis 4 bar.

Die jeweils im konkreten Fall verwendeten Druckwerte richten sich nach der Art, insbesondere der Viskosität der jeweils zu zerstäubenden Flüssigkeit und der Größe der gewünschten Tröpfchen sowie der gewünschten Geschwindigkeit für den Nebelstrom.

Im Betrieb wird von der Steuereinheit 84 der Elektromagnet 82 mit der jeweils eingestellten Frequenz und dem jeweils eingestellten Tastverhältnis erregt. Mit jeder Erregung des Elektromagneten wird ein vorgegebenes kleines Flüssigkeitsvolumen durch die Flüssigkeitsdüse 74 abgegeben, wobei es zugleich eine Vorzerstäubung erfährt.

Beim Verlassen der Flüssigkeitsdüse kommen diese Flüssigkeitströpfchen in innigen Kontakt mit dem das untere Ende der Einspritzeinheit 70 umströmenden hülsenförmigen Luftstrahl und werden in diesem weiter aufgerissen. Am Ausgang der Düsenöffnung 102 erhält man einen feinen Flüssigkeitsnebel.

Dessen Außenkontur entspricht dann, wenn der Nadelventilkörper 106 in der Schließstellung steht, einem Kegel. Durch Öffnen des Nadelventilkörpers 106 kann man den Nebelkegel von zwei einander gegenüberliegenden Seiten her plattdrücken, so daß der transversale Nebelquerschnitt eine rechteckähnliche Form erhält.

Bei dem abgewandelten Beispiel nach Figur 6 ist der Nadelventilkörper 106 in axialer Richtung im Gehäuse 66 verschiebbar gelagert und fest mit dem Anker eines Elektromagneten 136 verbunden. Über den Speisestrom des Elektromagneten 130 läßt sich so von der Steuerung 86 her die Querschnittsform des Nebelstromes auf einfache Weise steuern.

## Patentansprüche

1. Nebelgeneratorkopf zum Erzeugen eines Nebels aus in einem Gasstrom verteilten Flüssigkeitströpfchen zum Erzeugen eines Flüssigkeitsfilmes bzw. einer Schicht benachbarter Flüssigkeitströpfchen auf der Oberfläche eines Werkstückes, mit einem Gehäuse (66, 96), in welchem ein Flüssigkeitsspeisekanal (130) und ein Gasspeisekanal (90) ausgebildet sind, und mit einer mit dem Flüssigkeitsspeisekanal (130) und dem Gasspeisekanal (60) in Verbindung stehenden Vernebelungseinrichtung, welche eine mit dem unter Druck stehenden Flüssigkeitsspeisekanal (130) verbundene Flüssigkeitsdüse (74) aufweist, wobei der Flüssigkeitsstrom durch die Flüssigkeitsdüse (74) durch ein intermittierend betätigbares Ventil (76, 78) steuerbar ist, wobei das Gehäuse (66, 96) eine Gasdüse (102) trägt, die mit dem Gasspeisekanal (90) in Verbindung steht, und wobei sich die Richtcharakteristiken von Flüssigkeitsdüse (74) und Gasdüse (102) überlappen, **dadurch gekennzeichnet, daß** der Ventilkörper (78) des Ventiles (76, 78) mit einer Frequenz von etwa 10 bis etwa 100 Hz arbeitet.

2. Nebelgeneratorkopf nach Anspruch 1, **dadurch gekennzeichnet, daß** der Ventilkörper (78) mit einer Frequenz von etwa 60 Hz arbeitet.

3. Nebelgeneratorkopf nach Anspruch 1 oder 2, **dadurch gekennzeichnet, daß** der Druck im Flüssigkeitsspeisekanal (130) zwischen 2 und 8 bar, vorzugsweise zwischen etwa 4 und 5 bar beträgt.

4. Nebelgeneratorkopf nach einem der Ansprüche 1 bis 3, **dadurch gekennzeichnet, daß** der Druck in der Gasspeiseleitung (92) zwischen etwa 2 und 4 bar beträgt.

5. Nebelkopfgenerator nach einem der Ansprüche 1 bis 4, **dadurch gekennzeichnet, daß** die Gasdüse (102) die Flüssigkeitsdüse (74) in radialer Richtung umschließt.

6. Nebelgeneratorkopf nach einem der Ansprüche 1 bis 5, **dadurch gekennzeichnet, daß** der Ventilkörper (78) axial außerhalb der Flüssigkeitsdüse (74) angeordnet ist.

7. Nebelgeneratorkopf nach einem der Ansprüche 1 bis 6, **dadurch gekennzeichnet, daß** die Gasdüse (102) in Strömungsrichtung gesehen stromab der Flüssigkeitsdüse (74) angeordnet ist.

8. Nebelgeneratorkopf nach Anspruch 7, **dadurch gekennzeichnet, daß** die Gasdüse (102) einlaßseitig einen Sammeltrichter (100) aufweist.

9. Nebelgeneratorkopf nach einem der Ansprüche 1 bis 8, **dadurch gekennzeichnet, daß** die eine zylindrische Außenfläche aufweisende Kraftstoff-Einspritzdüseneinheit (70) in eine zylindrische Bohrung (68) eines Gehäusehauptteiles (66) eingebaut ist, wobei sie in einem einer freien Austrittsöffnung der Bohrung (68) benachbarten Abschnitt von der Bohrungsinnenfläche radial nach innen beabstandet ist, so daß ein mit dem Gaseinlaß (90) in Verbindung stehender Ringraum (88) erhalten wird.

10. Nebelgeneratorkopf nach einem der Ansprüche 1 bis 9, **dadurch gekennzeichnet, daß** eine freie Stirnfläche des Gehäuses (66, 96), in welcher die Gasdüse (102) ausmündet, mindestens zwei in Umfangsrichtung gleichförmig verteilte Steuergasdüsen (126, 128) aufweist.

11. Nebelgeneratorkopf nach Anspruch 10, **gekennzeichnet durch** eine Einrichtung (106) zum Einstellen des Steuergasstromes.

12. Nebelgeneratorkopf nach Anspruch 11, **dadurch gekennzeichnet, daß** die Einrichtung zum Einstellen des Steuergasstromes ein Nadelventil (106) umfaßt.

13. Nebelgeneratorkopf nach Anspruch 11 oder 12, **dadurch gekennzeichnet, daß** die Einrichtung (106) zum Einstellen des Steuergasstromes durch einen Servomotor (130) betätigbar ist.

## Claims

1. Mist-generating head for generating a mist of liquid droplets distributed in a gas flow and serving to produce a liquid film or a layer of adjacent liquid droplets on the surface of a workpiece, having a housing (66, 96), in which a liquid-feeding channel (130) and a gas-feeding channel (90) are formed, and having a nebulising device, which is connected to the liquid-feeding channel (130) and the gas-feeding channel (90) and has a liquid nozzle (74), which is connected to the pressurised liquid-feeding channel (130), the liquid flow through the liquid nozzle (74) being controllable by an intermittently actuable valve (76, 78), the housing (66, 96) bearing a gas nozzle (102), which is connected to the gas-feeding channel (90), and the directional characteristics of liquid nozzle (74) and gas nozzle (102) overlapping each other, **characterised in that** the valve body (78) of the valve (76, 78) operates at a frequency of from about 10 to about 100 Hz.

2. Mist-generating head according to Claim 1, **characterised in that** the valve body (78) operates at a frequency of about 60 Hz.

3. Mist-generating head according to Claim 1 or 2, **characterised in that** the pressure in the liquid-feeding channel (130) is between 2 and 8 bar, preferably between about 4 and 5 bar.

4. Mist-generating head according to one of Claims 1 to 3, **characterised in that** the pressure in the gas-feeding line (92) is between about 2 and 4 bar.

5. Mist-generating head according to one of Claims 1 to 4, **characterised in that** the gas nozzle (102) encloses the liquid nozzle (74) in the radial direction.

6. Mist-generating head according to one of Claims 1 to 5, **characterised in that** the valve body (78) is arranged axially outside the liquid nozzle (74).

7. Mist-generating head according to one of Claims 1 to 6, **characterised in that** the gas nozzle (102) is arranged downstream of the liquid nozzle (74), as seen in the flow direction.

8. Mist-generating head according to Claim 7, **characterised in that** the gas nozzle (102) has a collecting funnel (100) on the inlet side.

9. Mist-generating head according to one of Claims 1 to 8, **characterised in that** the fuel-injection nozzle unit (70), having a cylindrical outer surface, is fitted into a cylindrical bore (68) of a main housing part (66), it being spaced radially inwards from the inner surface of the bore in a section adjacent to a free outlet opening of the bore (68), so that an annular space (88) connected to the gas inlet (90) is obtained.

10. Mist-generating head according to one of Claims 1 to 9, **characterised in that** a free end face of the housing (66, 96), into which end face the gas nozzle (102) opens, has at least two control gas nozzles (126, 128) distributed uniformly in the circumferential direction.

11. Mist-generating head according to Claim 10, **characterised by** a device (106) for adjusting the control gas flow.

12. Mist-generating head according to Claim 11, **characterised in that** the device for adjusting the control gas flow comprises a needle valve (106).

13. Mist-generating head according to Claim 11 or 12, **characterised in that** the device (106) for adjusting the control gas flow is actuable by a servo motor (130).

## Revendications

1. Tête de générateur de brouillard destinée à générer un brouillard formé par de fines gouttelettes de liquide réparties dans un flux de gaz pour produire un film de liquide ou une couche de gouttelettes de liquide voisines sur la surface d'une pièce, comprenant un boîtier (66, 96) dans lequel sont réalisés un canal d'admission de liquide (130) et un canal d'admission de gaz (90), et comprenant un dispositif de vaporisation, qui communique avec le canal d'admission de liquide (130) et le canal d'admission de gaz (90) et qui comporte une buse de liquide (74) reliée au canal d'admission de liquide (130) mis sous pression, le flux de liquide à travers la buse de liquide (74) pouvant être commandé par une soupape (76, 78) actionnée par intermittence, le boîtier (66, 96) portant une buse de gaz (102), qui est reliée au canal d'admission de gaz (90), et les directivités de la buse de liquide (74) et de la buse de gaz (102) se chevauchant, **caractérisée en ce que** le corps (78) de la soupape (76, 78) travaille avec une fréquence d'environ 10 à environ 100 Hz.

2. Tête de générateur de brouillard selon la revendication 1, **caractérisée en ce que** le corps de soupape (78) travaille avec une fréquence de 60 Hz environ.

3. Tête de générateur de brouillard selon la revendication 1 ou 2, **caractérisée en ce que** la pression dans le canal d'admission de liquide (130) se situe entre 2 et 8 bars, de préférence entre 4 et 5 bars.

4. Tête de générateur de brouillard selon l'une quelconque des revendications 1 à 3, **caractérisée en ce que** la pression dans le canal d'admission de gaz (92) se situe entre 2 et 4 bars.

5. Tête de générateur de brouillard selon l'une quelconque des revendications 1 à 4, **caractérisée en ce que** la buse de gaz (102) entoure dans le sens radial la buse de liquide (74).

6. Tête de générateur de brouillard selon l'une quelconque des revendications 1 à 5, **caractérisée en ce que** le corps de soupape (78) est disposé axialement en dehors de la buse de liquide (74).

7. Tête de générateur de brouillard selon l'une quelconque des revendications 1 à 6, **caractérisée en ce que** la buse de gaz (102) est disposée en aval de la buse de liquide (74), par référence au sens d'écoulement.

8. Tête de pulvérisateur selon la revendication 7, **caractérisée en ce que** la buse de gaz (102) est munie, du côté d'admission, d'une trémie collectrice (100).

9. Tête de générateur de brouillard selon l'une quelconque des revendications 1 à 8, **caractérisée en ce que** l'unité de buse d'injection de carburant (70), comportant une surface extérieure cylindrique, est insérée dans une forure (68) cylindrique d'une partie principale de boîtier (66), moyennant quoi, dans une partie voisine d'un orifice de sortie libre de la forure (68), elle est située radialement vers l'intérieur à distance de la face intérieure de la forure, de manière à former un espace annulaire (88) en liaison avec le canal d'admission de gaz (90).

10. Tête de générateur de brouillard selon l'une quelconque des revendications 1 à 9, **caractérisée en ce qu'**une face frontale libre du boîtier (66, 96), dans laquelle débouche la buse de gaz (102), comporte au moins deux buses de gaz de commande (126, 128) réparties avec la même forme dans le sens périphérique.

11. Tête de générateur de brouillard selon la revendication 10, **caractérisée par** un dispositif (106) destiné à réguler le flux du gaz de commande.

12. Tête de générateur de brouillard selon la revendication 11, **caractérisée en ce que** le dispositif destiné à réguler le flux du gaz de commande comporte une soupape à pointeau (106).

13. Tête de générateur de brouillard selon la revendication 11 ou 12, **caractérisée en ce que** le dispositif (106) destiné à réguler le flux du gaz de commande peut être actionné par un servomoteur (130).
